# FASCICULE DE BREVET EUROPEEN

(11) **EP 1 459 852 B1**
(45) Date de publication et mention de la délivrance du brevet: **02.06.2010**
(21) Numéro de dépôt: 04290144.7
(22) Date de dépôt: 20.01.2004
(51) Int. Cl.: B25C 7/00

(54) **Appareil de fixation à sabot d'appui et plaque de positionnement**
Fixierungsvorrichtung mit Stützblock und Positionierplatte
Fastening device with support block and positioning plate.

(30) Priorité: 23.01.2003 FR 0300723
(43) Date de publication de la demande: 22.09.2004
(73) Titulaire: SOCIETE DE PROSPECTION ET D'INVENTIONS TECHNIQUES SPIT, 26501 Bourg-Les-Valence Cédex (FR)
(72) Inventeur: Herelier, Patrick, 07300 Saint-Jean-de-Muzols (FR)
(74) Mandataire: Bloch, Gérard

(56) Documents cités:
- EP-A- 1 236 544
- DE-U- 9 420 286
- GB-A- 2 375 075
- US-A- 3 670 941
- US-A- 5 261 588

## Description

L'invention concerne les appareils de fixation tels que décrits dans le préambule de la revendication 1, utilisés dans les travaux du bâtiment, pneumatique, à gaz ou à poudre pour propulser des éléments de fixation et ainsi fixer une pièce à fixer sur une pièce support. Un tel appareil est connu du document US 5 261 588. Plus particulièrement l'invention concerne les agrafeuses, avec lesquelles on peut par exemple fixer des panneaux d'habillage.

Il est de plus en plus fréquent de devoir réaliser ce type de fixation de façon précise sur le support et avec une pénétration de longueur donnée.

Pour cela, les nez des appareils de fixation actuels sont en général munis d'un sabot d'appui et d'ajustement de pénétration axiale de position réglable parallèlement à l'axe du nez permettant d'appliquer l'appareil par une surface d'appui située sur l'une de ses extrémités, sur la pièce à fixer. Mais si la fixation est ainsi rendue précise en pénétration axiale des moyens de fixation, elle reste imprécise en position latérale dans un plan perpendiculaire à l'axe du nez.

Or cette position ne peut rester approximative lorsqu'il s'agit de fixer des pièces par leurs bords sur des supports pouvant de surcroît être de surface réduite : poutres, solives, ou autres supports couramment utilisés dans les travaux du bâtiment. Cela oblige les ouvriers utilisant ce type d'appareils à apporter plus de soin dans leurs travaux de fixation, ce qui entraîne une perte de temps.

Par le document US 3 670 941, on connaît un appareil de fixation du type présenté ci-dessus, comportant des moyens de positionnement latéral, mais avec un seul écartement possible.

Par le document FR 2 383 755, on connaît aussi un tel appareil, avec une vis de positionnement latéral qui exige une très grande finesse de réglage.

Par le document US 5 261 588, on connaît un appareil de fixation du type présenté ci-dessus, comportant un sabot à une surface d'appui réglable sur une règle graduée et fixée par une vis.

La demanderesse s'est attachée à proposer un appareil de fixation du genre présenté ci-dessus, plus souple et plus simple d'emploi.

Ainsi, la demanderesse propose un appareil de fixation du type ci-dessus, selon la revendication 1. Les revendications dépendantes présentent des formes de réalisation avantageuses de l'invention.

L'appareil de l'invention comprend donc une capacité de variation des écartements grâce à un mécanisme simple d'utilisation.

Autrement dit, les surfaces d'appui du sabot et de la plaque de positionnement forment des parties d'équerre avec lesquelles la plaque à fixer est latéralement positionnée de façon précise sans perte de temps.

Comme la plaque de positionnement latéral est montée sur le sabot, on peut régler la pénétration sans dérégler le positionnement latéral, et inversement.

Avantageusement encore, la plaque de positionnement latéral est fixée sur le sabot par indexage sur la position d'appui des surfaces d'appui de la plaque et, de préférence, l'indexation est réalisée par encliquetage.

Avantageusement toujours, la plaque est agencée pour pouvoir être montée retournée sur elle-même sur le sabot, ce qui double le nombre des surfaces d'appui utilisables par plaque de positionnement.

Dans une forme de réalisation intéressante de l'appareil de l'invention, il est prévu au moins un ergot d'élargissement fonctionnel de la plaque de positionnement latéral.

L'invention sera mieux comprise à l'aide de la description suivante et du dessin l'accompagnant sur lequel :
- la figure 1 représente une coupe axiale de l'appareil de fixation selon l'invention,
- la figure 2 représente une vue en plan de la plaque de positionnement,
- les figures 3 représentent des vues en coupe de diverses surfaces d'appui possibles en position indexée.

En référence à la figure 1, l'appareil de fixation 10 se compose d'un nez 12 d'axe xx' dans lequel coulisse un piston 11 mû par exemple sous l'action de la pression d'un gaz issu d'un compresseur, non représenté, pour faire pénétrer axialement dans la pièce 20 à fixer sur un support 30, un élément de fixation 21, par exemple un clou ou un piton, provenant d'un magasin d'alimentation également non représenté. Le nez supporte une glissière d'armement 13, qui lui est solidaire, et qui comporte une zone striée 3 dans laquelle une zone striée 3' d'un sabot 14 de sécurité d'appui peut s'encastrer selon des positions de réglage de pénétration axiale de l'élément 21 de fixation.

A cet effet, le sabot 14 comporte une surface d'appui 6 perpendiculaire à l'axe xx' pour maintenir l'extrémité du nez 12 à une distance de réglage X de la pièce à fixer.

La distance de réglage X de la pénétration est obtenue en faisant glisser le sabot sur la glissière parallèlement à l'axe xx' grâce au maintien qu'exerce un ergot 9 du sabot dans une lumière 5 de la glissière.

Quand le réglage est obtenu, on serre la glissière 13 contre le sabot 14 entre la tête 7 d'une vis 17 d'axe yy' perpendiculaire à l'axe xx' et un écrou 16 dit de réglage.

Les zones striées 3 et 3' s'encastrent, ce qui solidarise le sabot et la glissière.

Une lumière 4 permet le passage de la vis 17 à travers le sabot.

Ici, on insère entre le sabot et l'écrou de réglage, une plaque monobloc 15 de positionnement latéral agencée pour tourner en rotation autour de la vis 17 et être bloquée selon des positions i indexées, expliquées ci-après, pour lesquelles la plaque présente pour chacune une surface d'appui 8 sensiblement parallèle à l'axe xx', à une distance Y de cet axe.

On insère aussi, pour compenser l'épaisseur de la plaque 15, une bague 19, emmanchée libre sur la vis, entre le sabot et l'écrou. Cette bague faisant office de butée, permet la rotation de la plaque autour de la vis, sous la seule pression d'un ressort de rappel 18 comprimé sur ladite plaque par l'écrou de réglage.

En référence à la figure 2, qui représente la plaque 15 en plan, les position i d'indexation des surfaces d'appui 8, repérées 8i, ici 8₁, 8₂, 8₃, et d'une position 8₄ d'absence de surface d'appui sont matérialisées par des évidements de préférence, comme ici, oblongs, ménagés sur la face d'appui sur le sabot, repérées 2ᵢ, ici 2₁, 2₂, 2₃, 2₄, et circulairement régulièrement répartis autour de l'axe yy' de la vis 17, ou de la bague 19, qui traversent la plaque en un trou 26. Les positions sont successivement obtenues en faisant tourner la plaque jusqu'à encastrer un bossage 2 prévu sur le sabot dans l'un des évidements 2₁, 2₂, 2₃, ou 2₄, lequel bossage y est maintenu par encliquetage sous l'action du ressort 18.

Les surfaces d'appui 8₁, 8₂, 8₃ donnent des distances latérales Y₁, Y₂, Y₃ différentes entre le bord de la pièce à fixer 20 ou de la pièce support 30 et l'axe xx' de pénétration axiale de la fixation.

Par ailleurs, un alésage 25 permet le logement de l'extrémité du ressort 18.

En référence aux figures 3, celles repérées 3a à 3e, à chaque évidemment 2' d'indexation d'une face d'appui 8' de la plaque correspond symétriquement un évidemment 2" et une face d'appui 8" sur la face opposée de la plaque et à la surface d'appui 8' permettant de réaliser la fixation à une distance latérale Y' du bord de la pièce à fixer, correspond la surface d'appui 8" permettant de réaliser cette fixation à une distance latérale Y" différente de Y'.

Enfin, comme montré en figure 3a, à l'alésage 25' correspond un alésage 25", symétrique, de logement de l'extrémité du ressort 18.

Par ces moyens, la plaque est agencée pour être montée retournée sur elle-même et est donc réversible sur le sabot pour être utilisable sur ses deux faces.

Les figures 3a, 3b, 3c, 3d, 3e, montrent ainsi quelques possibilités de réglage des distances latérales Y offertes par les différentes surfaces d'appui d'une plaque de positionnement retournée ou non.

Notamment, les figures 3d et 3e montrent une forme de réalisation intéressante de plaques de positionnement, dans laquelle l'une des surfaces d'appui 8' ou 8", ou les deux sur la figure 3d sont constituées par un ergot (8' ou 8") d'élargissement fonctionnel de la plaque, permettant une diminution de la distance Y qui peut ainsi être plus petite que l'épaisseur de l'appareil constituée par l'ensemble nez et sabot.

Enfin, la figure 3f montre la configuration de la plaque de la figure 2 en demi-coupe selon un plan passant par l'axe yy' et l'évidemment 24 pour lequel il n'y a pas de surface d'appui.

Le réglage de l'appareil de fixation en positionnement axial et latéral est obtenu en réalisant les opérations suivantes :
1) on dévisse l'écrou de réglage 16,
2) on fait glisser le sabot 14 sur la glissière d'armement 13 sur une position X correspondant à une pénétration axiale souhaitée du moyen de fixation 21,
3) on serre l'écrou 16 sur la bague 19 pour encastrer les zones de stries 3, 3' et ainsi fixer le sabot sur la glissière,
4) on fait tourner la plaque 15 autour de la vis 17 de façon à mettre en position la surface d'appui 8 donnant la distance Y latérale désirée. La position est atteinte quand le bossage 2 est encliqueté dans l'un des évidements 2₁, 2₂, 2₃ ou 2₄ correspondant à la surface d'appui latéralement distante de Y₁, Y₂, Y₃ ou Y₄ de l'axe xx' du nez de l'appareil.

Pour retourner la plaque 15, on dévisse l'écrou de réglage 16, on retire la plaque de la bague 19 et le ressort 18 étant dégagé de l'alésage 25', on remet la plaque retournée sur la bague 19, on engage le ressort 18 dans l'alésage symétrique 25" de l'alésage 25' et on revisse l'écrou de réglage 16.

## Revendications

1. Appareil de fixation pneumatique, à gaz ou à poudre pour propulser des éléments de fixation (21) et ainsi fixer une pièce (20) à fixer sur une pièce support, comportant un nez (12) muni d'un sabot d'appui (14), **caractérisé par le fait que** ledit sabot est équipé d'une plaque monobloc (15) de positionnement latéral sur laquelle sont aménagées une pluralité de surfaces (8, 8', 8", 8₁, 8₂, 8₃) d'appui latéral distinctes circulairement réparties (8₁, 8₂, 8₃) sur la plaque de positionnement latéral, et sensiblement parallèles à l'axe du nez et à des distances (Y, Y', Y") différentes de l'axe du nez pour être appliquées notamment sur un bord d'une des pièces, support ou à fixer, la plaque étant montée rotative et maintenue sous l'action de moyens de rappel (16, 17, 18).

2. Appareil de fixation selon la revendication 1, dans lequel la plaque de positionnement latéral est fixée sur le sabot par indexage (2, 2', 2", 2₁, 2₂, 2₃, 2₄) sur la position d'appui des surfaces d'appui de la plaque.

3. Appareil de fixation selon la revendication 2, dans lequel l'indexation est réalisée par encliquetage (18, 2, 2').

4. Appareil de fixation selon l'une quelconque des revendications précédentes, dans lequel la plaque est agencée pour pouvoir être montée retournée sur elle-même (25', 25", Y', Y", 2', 2") sur le sabot.

5. Appareil de fixation selon l'une quelconque des revendications précédentes, dans lequel (3d, 3e) il est prévu sur la plaque de positionnement latéral au moins une surface d'appui (8', 8") sur un ergot d'élargissement fonctionnel de la plaque de positionnement.

6. Appareil de fixation selon l'une des revendications 1 à 5, dans lequel le sabot d'appui (14) est un sabot d'ajustement de pénétration axiale, selon l'axe x, x' du nez, des éléments de fixation.

## Claims

1. Pneumatic fastening device powered by gas or by powder to drive fasteners (21) and thus fasten a part (20) that is to be fastened to a support part, comprising a tip (12) fitted with a bearing shoe (14), **characterized in that** the said shoe is equipped with a one-piece lateral-positioning plate (15) on which there are created a plurality of distinct lateral bearing surfaces (8, 8', 8", 8₁, 8₂, 8₃) circularly distributed (8₁, 8₂, 8₃) on the lateral-positioning plate and substantially parallel to the axis of the tip and at different distances (Y, Y', Y") from the axis of the tip so that they can be pressed particularly against an edge of one of the parts, either the support part or the part that is to be fastened, the plate being mounted such that it can rotate and held in position under the action of return means (16, 17, 18).

2. Fastening device according to Claim 1, in which the lateral-positioning plate is fastened to the shoe by indexing (2, 2', 2", 2₁, 2₂, 2₃, 2₄) on the bearing position of the bearing surfaces of the plate.

3. Fastening device according to Claim 2, in which indexing is achieved using a click-stop arrangement (18, 2, 2').

4. Fastening device according to any one of the preceding claims, in which the plate is designed to be able to be mounted on the shoe the other way round (25', 25", Y', Y", 2', 2").

5. Fastening device according to any one of the preceding claims, in which (3d, 3e) there is on the lateral-positioning plate at least one bearing surface (8', 8") on a peg that functionally widens the positioning plate.

6. Fastening device according to one of Claims 1 to 5, in which the bearing shoe (14) is a shoe for adjusting the axial penetration, along the axis x, x' of the tip, of the fasteners.

## Patentansprüche

1. Pneumatische, gas- oder pulverkraftbetriebene Befestigungsvorrichtung zum Antrieb von Befestigungselementen (21) und somit zur Befestigung eines an einem Stützteil zu befestigenden Teils (20), mit einem Mundstück (12), das mit einem Stützschuh (14) versehen ist, **dadurch gekennzeichnet, dass** der Schuh mit einer einstückigen Platte (15) zur lateralen Positionierung versehen ist, auf der mehrere verschiedene Lateralstützflächen (8, 8', 8", 8₁, 8₂, 8₃) ausgebildet sind, die auf der Platte zur lateralen Positionierung gleichmäßig verteilt sind (8₁, 8₂, 8₃) und sich im Wesentlichen parallel zu der Achse des Mundstücks und in verschiedenen Abständen (Y, Y', Y") von der Achse des Mundstücks erstrecken, um insbesondere an einen Rand des Stützteils oder des zu befestigenden Teils gedrückt zu werden, wobei die Platte drehbar angebracht ist und unter Wirkung von Rückholmitteln (16, 17, 18) festgehalten wird.

2. Befestigungsvorrichtung nach Anspruch 1, wobei die Platte zur lateralen Positionierung durch Einrasten (2, 2', 2", 2₁, 2₂, 2₃, 2₄) an der Stützstelle der Stützflächen der Platte befestigt ist.

3. Befestigungsvorrichtung nach Anspruch 2, wobei das Einrasten durch Einschnappen (18, 2, 2') erfolgt.

4. Befestigungsvorrichtung nach einem der vorhergehenden Ansprüche, wobei die Platte dazu angeordnet ist, auf sich selbst umgewendet (25', 25", Y', Y", 2', 2") auf dem Schuh angebracht werden zu können.

5. Befestigungsvorrichtung nach einem der vorhergehenden Ansprüche, wobei (3d, 3e) auf der Platte zur lateralen Positionierung mindestens eine Stützfläche (8', 8") auf einem Ansatz zur funktionellen Verbreiterung der Positionierplatte vorgesehen ist.

6. Befestigungsvorrichtung nach einem der Ansprüche 1 bis 5, wobei der Stützschuh (14) ein Schuh zur Einstellung des axialen Eindringens der Befestigungselemente entlang der Achse x, x' des Mundstücks ist.
